# EUROPÄISCHE PATENTSCHRIFT

(11) **EP 1 048 372 B1**
(45) Veröffentlichungstag und Bekanntmachung des Hinweises auf die Patenterteilung: **16.06.2004**
(21) Anmeldenummer: 00108433.4
(22) Anmeldetag: 18.04.2000
(51) Int. Cl.: B21D 43/05, B21D 43/10, B21K 27/04

(54) **Einrichtung zum Teiletransfer**
Transfer device
Dispositif de transfert

(30) Priorität: 29.04.1999 DE 19919434
(43) Veröffentlichungstag der Anmeldung: 02.11.2000
(73) Patentinhaber: Schuler Pressen GmbH & Co. KG, 73033 Göppingen (DE)
(72) Erfinder: Knödler, Richard, 73529 Schwäbisch Gmünd (DE)
(74) Vertreter: Rüger, Barthelt & Abel Patentanwälte

(56) Entgegenhaltungen:
- EP-A- 0 402 229
- DE-A- 2 741 581
- DE-A- 19 725 765

## Beschreibung

Die Erfindung betrifft eine Transporteinrichtung, insbesondere zum Umsetzen von Werkstücken, insbesondere in einer Umformmaschine zur Massivumformung, gemäß Oberbegriff der Ansprüche 1 und 2. So eine Einrichtung ist aus der DE-A-2 741 581 bekannt.

Bei der Massivumformung und auch bei anderen Umformvorgängen durchlaufen Werkstücke häufig mehrere Stationen nacheinander. Die Stationen können bspw. Umformstufen in einem Presswerkzeug sein, wobei das Werkstück dann von Stufe zu Stufe weitertransportiert werden muss. Dazu dienen in der Regel Greifer, die die zum Teil auch schwergewichtigen Teile erfassen, aus einer Stufe herausnehmen und der nächsten Stufe zuführen, wo sie sie freigeben.

Aus der US-PS 3456814 ist eine solche Transporteinrichtung bekannt, die mehrere Greifereinrichtungen aufweist, die an einer Halteschiene befestigt sind. Jede Greifereinrichtung ist nach Art einer Zange ausgebildet und weist zwei aufeinander zu und voneinander weg schwenkbar gelagerte Klemmbacken auf. Sie bilden zweiarmige Hebel, deren einer Hebelarm zum Festklemmen des Werkstücks und deren anderer Hebelarm zur Betätigung dient. Dazu sind die Hebelarme über Schublaschen mit einer Zahnstange verbunden, deren hin- und hergehende Bewegung in eine Schwenkbewegung der Klemmbacken umgesetzt wird. Die Schublaschen sind dabei so angeordnet, dass sie, wenn die Klemmbacken schließen, nahezu rechtwinklig zu der Bewegungsrichtung der Zahnstange stehen. Es ergibt sich dadurch eine sehr große Untersetzung und umgekehrt eine sehr hohe Kraftverstärkung gegen Schluß der Schließbewegung der Klemmbacken. Zur Betätigung der Klemmbacken dienen mit der Zahnstange kämmende Zahnräder, die vom Pressenhauptantrieb her angetrieben sind.

Die sich an den einzelnen Werkstücken einstellenden Festhaltekräfte sind von den Werkzeugmaßen abhängig, die einer gewissen Toleranz unterliegen.

Eine weitere Transporteinrichtung für Werkstücke in Umformmaschinen ist aus der DE 2434540 C2 bekannt. Auch bei dieser Einrichtung sind mehrere aus jeweils zwei Klemmbacken gebildete mechanische Greifeinrichtungen vorgesehen, die von einer zentralen Antriebsquelle her betätigt werden. Die Greifer werden durch jeweils zwei als zweiarmige Hebel ausgebildete Klemmbacken gebildet, von denen jeweils ein Hebelarm zum Ergreifen des Werkstücks dient, wobei der jeweilige andere Hebelarm gelenkig mit einem Zahnrad verbunden ist. Die Zahnräder oder Zahnsegmente kämmen miteinander und sind von einem zentralen Antrieb her angetrieben, der das Öffnen und Schließen aller Greifer bewirkt.

Weiter ist aus der DE 197 25 765 eine Transfervorrichtung einer Mehrstufen-Umformpresse bekannt, bei der an einem bewegbaren Träger eine Reihe von Greifern vorgesehen ist, die jeweils zwei Greifbacken und eine Betätigungseinrichtung der Greifbacken aufweisen, bei der jeder Greifer einem langen Werkstück zugeordnet ist, das auszustoßen und umzusetzen ist, und bei der jeder Greifer die Greifbacken zum Erfassen des zugeordneten Werkstücks aufweist und die Betätigungseinrichtung derart ausgebildet ist, dass die Greifbacken zum einen mit einem ein Ausstoß-Durchrutschen zulassenden Führungsdruck und zum anderen mit einem das Werkstück tragenden Haltedruck am Werkstück anliegen, wobei jede Greifer-Betätigungseinrichtung hydraulisch und derart ausgebildet ist, dass in gesteuerter Weise der Haltedruck höher als der Führungsdruck ist.

Auch bei dieser Einrichtung ist die Steuerung der Greif- und Haltekräfte an einzelnen Klemmbacken nicht gezielt möglich.

Davon ist es Aufgabe der Erfindung, eine verbesserte Transporteinrichtung zu schaffen.

Diese Aufgabe wird mit der Transporteinrichtung gemäß Anspruch 1 oder alternativ nach Anspruch 2 gelöst. Die Transporteinrichtung nach Anspruch 1 weist wenigstens eine, vorzugsweise mehrere Greifereinrichtungen auf, denen jeweils eine Antriebseinrichtung individuell zugeordnet ist. Dies bedeutet, dass jeder Greifer seinen eigenen Antrieb hat. Prinzipiell ist die Greifbewegung deshalb unabhängig von der Greifbewegung der anderen Greifer steuerbar, einstellbar und kontrollierbar. Dies gestattet nicht nur bedarfsweise auch ein nichtsynchrones Arbeiten der einzelnen Greifer, sondern auch die Kontrolle und Steuerung der Greifkräfte, ggfs. unabhängig von Bauteiltoleranzen.

Gemäß Anspruch 2 ist bei der Transporteinrichtung als Antriebseinrichtung ein Stellmotor vorgesehen. Dieser arbeitet über ein solches Getriebe auf die Greifeinrichtung, das eine definierte Kraftübertragung gestattet. Dies bedeutet, dass innerhalb des Bewegungsbereichs einer Klemmbacke das Verhältnis zwischen Bewegungsweg des Servomotors und der Klemmbacke einen definierten endlichen Wert hat. Damit kann durch geeignete Steuerung des Stellmotors eine definierte Klemmkraft oder Haltekraft an dem Werkstück eingestellt.werden.

Der Stellmotor ist vorzugsweise mit einem Positionsgeber verbunden, der an eine Steuereinrichtung angeschlossen ist, um die Greifereinrichtung zu steuern. Alternativ oder ergänzend kann der Stellmotor mit einer Einrichtung zur Erfassung der von dem Stellmotor aufgebrachten Kraft verbunden sein, die dann ebenfalls mit der Steuereinrichtung verbunden ist. Die Einrichtung zur Überwachung der Klemmkraft kann bspw. ein Kraftsensor auf Basis eines Dehnmessstreifens, ein Stromfühler in einer dem Stellmotor Leistung zuführenden Leitung oder ein anderweitiger geeigneter Sensor sein.

Die erfindungsgemäße Transporteinrichtung gestattet eine Feinsteuerung der Bewegung der Klemmbacken bzw. eine Feinsteuerung der von den Klemmbacken auf das Werkstück ausgeübten Kraft. Dies insbesondere, wenn das Getriebe eine definierte Kraftübertragungscharakteristik ohne Singularitäten, wie sie bspw. bei Kniehebelgetrieben auftreten, aufweist. Damit gelingt nicht nur die Anpassung der Greifbewegung an etwaige innerhalb der Produktionstoleranz liegende Unregelmäßigkeiten an dem Werkstück, sondern auch die Steuerung der Haltekraft so, dass Beschädigungen des Werkstücks vermieden werden und dennoch ein sicheres Halten des Werkstücks ermöglicht wird. Außerdem können die Klemmbacken außer ihrer Klemmstellung und ihrer Öffnungsstellung noch eine dritte Stellung und Funktion übernehmen, die bspw. darin liegt, das Werkstück zu führen ohne es festzuklemmen. Hält eine Greifereinrichtung ein Werkstück bspw. oberhalb einer Matrize, ist es möglich, die Klemmkraft so zu vermindern, dass das Werkstück von den Klemmbacken geführt zwischen diesen durchrutscht und in die Matrize eintritt. Durch diese Maßnahme ist es möglich, die Transportkurve der Greifeinrichtuhg zu vereinfachen. Bspw. kann es beim Einsetzen von Werkstücken in die Matrize entbehrlich werden, die Greifereinrichtung auf die Matrize hin zu bewegen.

Bei einer bevorzugten Ausführungsform ist als Antriebsquelle ein Servomotor vorgesehen, dessen Drehbewegung von einem Spindelgetriebe in eine Linearbewegung umgesetzt wird. Jedoch können bedarfsweise auch andere Einrichtungen zur Umsetzung von Dreh- in Linearbewegungen Anwendung finden. Vorzugsweise wird eine Rollengewindespindel verwendet, die auch bei großen übertragenen Kräften eine geringe Reibung aufweist. Die Linearbewegung wird über ein Hebelgetriebe, d.h. lediglich zwei Zuglaschen auf die Klemmbacken übertragen. Hier wird bevorzugt, dass die Zuglasche mit dem Hebelarm der Klemmbacke, mit dem sie zusammenwirkt, in Klemmstellung der Klemmbacke ungefähr einen rechten Winkel einschließt. In diesem Bereich ist die Kraftübertragung von dem Abtrieb des Spindelgetriebes auf die Klemmbacke von der Winkelstellung des Klemmbackens relativ unabhängig. Das Untersetzungsverhältnis ist nahezu konstant, was der Steuerbarkeit der Greifereinrichtung entgegenkommt.

Die Greifereinrichtung ist vorzugsweise mit weiteren Greifereinrichtungen gemeinsam an einer Halteschiene befestigt. Diese ist bevorzugterweise so ausgebildet, dass sie einen geschlossenen Innenraum umgrenzt. Die Antriebseinrichtung und das Getriebe können vollständig in dem Innenraum untergebracht werden. Hier sind sie vor schädlichen Einwirkungen weitgehend geschützt. Dies gilt insbesondere hinsichtlich einer etwaigen von dem Werkstück ausgehenden Wärmestrahlung bei Halbwarmumformprozessen. Bedarfsweise kann der von der Halteschiene umschlossene Innenraum mit Druckluft beaufschlagt werden, um das Eindringen von störenden Stoffen und deren Vordringen zu dem Getriebe, der Gewindespindel und/oder dem Stellmotor zu verhindern.

In der Zeichnung ist ein Ausführungsbeispiel der Erfindung veranschaulicht. Es zeigen:
Fig. 1 eine Transporteinrichtung in einer schematisierten perspektivischen Darstellung,
Fig. 2 die Transporteinrichtung nach Figur 1, in einer quergeschnittenen Darstellung,
Fig. 3 die Transporteinrichtung nach den Figuren 1 und 2, in Draufsicht und in Greifposition,
Fig. 4 die Transporteinrichtung nach Figur 3, in Freigabeposition, in Draufsicht,
Fig. 5 eine angewandelte Ausführungsform der erfindungsgemäßen Transporteinrichtung in Schnittdarstellung,
Fig. 6 die Transporteinrichtung nach Figur 5, in einer schematisierten teilweise geschnittenen Draufsicht, in Greifposition, und
Fig. 7 die Transporteinrichtung nach Figur 6, in Freigabeposition in Draufsicht.

In Figur 1 ist eine Transporteinrichtung 1 veranschaulicht, die zum Transport von Werkstücken 2 durch mehrere in einem Werkzeug 3 vorgesehene Gesenke 4, 5 vorgesehen ist. Zu der Transporteinrichtung 1 gehört eine Halteschiene 7, die in einer durch einen Pfeil 8 bezeichneten Transportrichtung längsbewegbar und erforderlichenfalls zusätzlich in einer durch einen Pfeil 9 bezeichneten Richtung heb- und senkbar gelagert ist.

Die Halteschiene 7 weist an ihrer dem Werkzeug 3 zugewandten Seite 11 ein oder mehrere Greifereinrichtungen 12, 14 auf, die dazu eingerichtet sind, das Werkstück 2 zu ergreifen und stationsweise fortzutransportieren.

Die Greifereinrichtungen 12, 14 sind übereinstimmend aufgebaut. Die nachfolgende Beschreibung der Greifereinrichtung 12 bezieht sich somit entsprechend auf die Greifereinrichtung 14. Die Greifereinrichtung 12 weist einen an der Vorderseite 11 der Halteschiene 7 vorgesehenen Träger 15 auf, der eine obere und eine untere Trägerplatte 16, 17 beinhaltet. Der Träger 15 weist einen Durchgang auf, der in den von der Halteschiene umschlossenen Innenraum führt. Zwischen beiden Trägerplatten 16, 17 sind zwei Klemmbacken 18, 19 angeordnet, die sich in Klemmstellung ungefähr parallel zueinander von dem Träger 15 weg erstrecken. Die Klemmbacken 18, 19 ragen aus dem Träger 15 und sind zwischen den Trägerplatten 16, 17 um entsprechende Zapfen 21, 22 aufeinander zu und voneinander weg schwenkbar gelagert. An ihrem von dem Träger 15 weg weisenden, freien Ende sind die Klemmbacken 18 mit Aufnahmemitteln für das Werkstück 2 versehen. Bspw. trägt der Klemmbacken 18 an seiner dem Werkstück 2 zugewandten Seite ein Prisma 23, während der Klemmbacken 19 eine plane Anlagefläche 24 aufweist.

Aus den Figuren 2 und 3 geht eine der Greifereinrichtung 12 zugeordnete Antriebseinrichtung 26 hervor, zu der ein Stellmotor 27 und ein Getriebe 28 gehört. Der Stellmotor 27 ist mit seiner Abtriebswelle 29 mit einer Gewindespindel 31 verbunden, auf der eine Gewindebuchse 32 sitzt. Diese ist mit einem Schieber 33 verbunden, der von dem Servomotor 27 weg und auf diesen hin in Richtung der Drehachse der Gewindespindel 31, jedoch parallel gegen diese versetzt verschiebbar ist. Der Schieber 33 ist dabei in einer lediglich schematisch angedeuteten Führung geführt. An seiner der Greifereinrichtung 12 zugewandten Seite trägt er schwenkbare Zuglaschen 35, 36, die mit ihrem von dem Schieber 33 abliegenden Ende schwenkbar mit einem Hebelarm 37a, 37b des jeweiligen Klemmbackens 18, 19 verbunden sind. Die Hebelarme 37a, 37b sind dabei etwa im rechten Winkel oder auch in einem spitzen Winkel zu den übrigen sich zu dem Werkstück 2 erstreckenden Abschnitten der Klemmbacken 18, 19 orientiert. In Schließstellung, wenn das Prisma 23 und die Planfläche 24 an dem Werkstück 2 anliegen, schließen die Hebelarme 37a, 37b mit den Zuglaschen 35, 36 jeweils einen rechten Winkel ein. Geringere Abweichungen sind jedoch ohne weiteres zulässig.

Die insoweit beschriebene Transporteinrichtung 1 arbeitet wie folgt:

Es wird angenommen, dass die Greifereinrichtung 12 zunächst in der in Figur 4 veranschaulichten Position befindlich ist. Der Schieber 33 befindet sich in einer in dem Trägerkörper 15 weitestgehend vorgeschobenen Position. Die Zuglaschen 35, 36 verschwenken über die Hebelarme 37a, 37b die Klemmbacken 18, 19 weit von dem Werkstück 2 weg, um dieses freizugeben.

Soll das Werkstück 2 von der Greifereinrichtung 12 aufgenommen werden, wird der Servomotor so angesteuert, dass er, wie in Figur 3 veranschaulicht, die Gewindemuffe 32 und den Schieber 33 von der Greifereinrichtung 12 wegzieht. Die Zuglaschen 35, 36 schwenken die Klemmbacken 18, 19 nun, indem sie an den Hebelarmen 37a, 37b ziehen, in Klemmstellung. Dabei werden die Klemmbacken 18, 19 um die bezüglich der Halteschiene 7 feste, von den Bolzen 21, 22 definierte feste Schwenkachsen geschwenkt. Finden die Klemmbacken 18, 19 an dem Werkstück 2 ihre Anlage und wird der Servomotor 27 weiter angesteuert, klemmen die Klemmbacken 18, 19 das Werkstück 2 fest. Das Drehmoment des Servomotors 27 wird über das Getriebe 28, das von der Gewindespindel 31, dem Schieber 33, den Zuglaschen 35, 36 und den Hebelarmen 37a, 37b gebildet wird, auf das Werkstück 2 übertragen. Durch Steuerung des Motordrehmoment des Servomotors 27 kann die Klemmkraft an dem Werkstück 2 relativ unabhängig von dessen geometrischer Form und Maßhaltigkeit reguliert werden. Dies ist unabhängig von der Regulierung der Greifeinrichtung 14 möglich. Alternativ kann der Stellmotor in Halteposition festgebremst werden oder durch ein Rastmoment ohne Drehung halten.

Ist das Werkstück 2 zwischen den Klemmbacken 18, 19 festgeklemmt, kann es aus dem Werkzeug 3 herausgehoben werden, indem die Halteschiene 7 bspw. in Richtung des Pfeils 9 vertikal bewegt wird. Alternativ kann die Greifeinrichtung 12 das Werkstück auf der dargestellten Höhe erfassen, wenn es bspw. durch einen Hochbringer ohne Zutun der Greifereinrichtung 12 aus dem Werkstück 3 herausgeführt wird. Durch Bewegung der Halteschiene 7 in Richtung des Pfeils 8 kann das Werkstück 2 nun mittels der Transporteinrichtung 1 an die gewünschte nächste Position überführt werden. Während dieses Vorgangs wird die Klemmkraft an dem Werkstück 2 aufrecht erhalten, indem der Servomotor 27 bei stehender Abtriebswelle 29 so weit weiterbestromt wird, dass er ein Haltemoment aufbringt, das von dem Getriebe 28 in eine Haltekraft umgesetzt wird.

Ist das Werkstück 2 an der nächsten Stufe, bspw. an dem Gesenk 5 angekommen, stoppt die Greifereinrichtung 12 oberhalb dieses Gesenks. Bspw. kann das Werkstück 2 durch eine Abwärtsbewegung der Halteschiene 9 nun in das betreffende Gesenk 5 (oder auch 4) eingeführt werden. Alternativ kann auf eine Abwärtsbewegung verzichtet werden. Bspw. wird die Greifereinrichtung 12 lediglich entspannt, d.h. die Klemmbacken 18, 19 werden nicht mehr fest an das Werkstück 2 angedrückt ohne von diesem wegbewegt zu werden. Dies kann durch Verminderung der Bestromung des Servomotors 27, durch Abschalten eines Mindeststroms oder durch geringfügige Drehung in Gegenrichtung erfolgen, so dass die Klemmbacken 18, 19 geringfügig von dem Werkstück 2 wegbewegt werden. Das Werkstück 2 kann nun unter Wirkung seines Eigengewichts in das Gesenk (oder 4) gleiten. Ist das Werkstück 2 freigegebenen, können die Klemmbacken 18, 19 voneinander weggeschwenkt werden, in dem der Servomotor 27 entsprechend angesteuert wird. Somit werden drei Zustände unterschieden:
1. Der Klemmzustand in dem der Servomotor 27 die Klemmbacken 18, 19 mit Kraft aufeinander zu und gegen das Werkstück drückt. Die Klemmkraft kann aufrecht erhalten werden, wenn das Getriebe 28 (selbstsperrend ist), in dem der Servomotors 27 abgeschaltet wird oder indem der Servomotor so angesteuert wird, dass er ein Mindestmoment aufbringt.
2. Führen des Werkstücks; die Klemmbacken 18, 19 halten das Werkstück 2 zwischeneinander, klemmen es jedoch nicht fest.
3. Die Klemmbacken 18, 19 geben das Werkstück 2 vollständig frei, indem sie von diesem wegschwenken.

Zur Steuerung des Servomotors 27 können an der Antriebseinrichtung 27 Sensoren vorgesehen werden, die die aufgebrachten, ausgeübten oder übertragenen Kräfte oder die Position des Servomotors 27 oder Teilen des Getriebes 26 kennzeichnen. Bspw. kann an dem Servomotor 27 ein Winkelgeber vorgesehen sein. Ergänzend kann ein Weggeber an dem Schieber vorgesehen sein. Außerdem kann der Motorstrom als Maß für das erzeugte Drehmoment ausgewertet werden. Alternativ können Drehmoment oder Kraftsensoren vorgesehen werden.

Der Servomotor 27 und das Getriebe 26 kann vollständig in dem Innenraum der Hahteschiene 7 untergebracht werden. Ebenso können etwaige Sensoren hier angeordnet werden. Damit erfolgt die Betätigung und die Erfassung der Bewegung der Greifereinrichtung 12 bzw. die sonstige Kontrolle ihrer Arbeit aus dem Innenraum heraus. Dieser kann bedarfsweise mit Druckluft beaufschlagt werden, die bspw. an den Greifereinrichtungen 12, 14 aus dem Innenraum austritt und somit die Servomotoren 27 und das Getriebe 28 kühlt. Außerdem verhindert die hier austretende Luft das Eindringen von Schmutz.

In den Figuren 5 bis 7 ist eine abgewandelte Ausführungsform der Transporteinrichtung 1 veranschaulicht. Soweit grundsätzliche bauliche und/oder funktionell Übereinstimmung mit der vorstehend beschriebenen Ausführungsform der Transporteinrichtung 1 besteht, werden ohne erneute Erläuterung die gleichen Bezugszeichen verwendet. Auf die vorige Beschreibung wird verwiesen.

Während bei der Transporteinrichtung 1 nach den Figuren 1 bis 3 ein Servomotor 27 zur Anwendung kommt, dessen Abtriebswelle 29 etwa oberhalb des Schiebers 33 angeordnet ist, ist die Anordnung bei der Transporteinrichtung 1 nach den Figuren 5 bis 7 so getroffen, dass der Servomotor 27 seitlich neben den Schieber 33 angeordnet ist. Die Gewindespindel 31 liegt somit neben dem Servomotor 27 etwa auf gleicher Höhe. Zu dem Getriebe 26 gehört außer der Gewindespindel 31 (Rollengewindespindel) und den sonstigen im Zusammenhang mit Figur 3 bereits beschriebenen Elementen ein Zahnradgetriebe 41, das die Drehbewegung des Servomotors 27 mittels dreier Zahnräder 42, 43, 44 auf die Gewindespindel 31 überträgt. Der Antrieb baut, insbesondere wenn Zahnräder 42, 43, 44 mit relativ geringem Durchmesser verwendet werden, was durch Anwendung des Zwischenzahnrads 43 möglich wird, recht flach, wodurch, wie aus Figur 5 ersichtlich, eine insgesamt flache Trägerschiene 7 zur Anwendung kommen kann.

An den Klemmbacken 18, 19 können bedarfsweise und wie aus Figur 6 und 7 hervorgeht jeweils auswechselbare Prismen 23a, 23b vorgesehen werden. Diese gestatten eine einfache Anpassung an unterschiedliche Werkstücke 2. Eine Justage der Greifereinrichtung 12 kann jedoch meist entfallen. Die nicht weiter veranschaulichte Steuereinrichtung kann den Servomotor 27 so steuern, dass er bei Erreichen einer gewünschten Klemmkraft stoppt und die Klemmkraft aufrecht erhält. Alternativ oder ergänzend kann eine Positionsregelung oder Steuerung vorgesehen werden, bei der verschiedene Klemm- und Freigabepositionen durch Programmierung vorgegeben werden. Ebenso können die Klemmkräfte durch Programmierung eingestellt werden, was mechanische Justagen überflüssig macht.

Eine Transporteinrichtung 1, insbesondere für Umformmaschinen zum Kaltumformen oder Halbwarmumformen weist eine Halteschiene mit Greifereinrichtungen 12 auf, die jeweils gesondert über Servomotoren 27 gesteuert sind. Die zur Kraftübertragung zwischen dem Servomotor 27 und Klemmbacken 18, 19 der Greifereinrichtung 12, 14 vorgesehenen Getriebe 26, können selbstsperrend sein, übertragen jedoch unabhängig davon die Drehbewegung des jeweiligen Servomotors stetig auf die Klemmbacken 18, 19, die dadurch schwenken. Zur besseren Steuerung oder Regelung der Greifereinrichtung 12, 14 können diese mit Sensoren zur Kraftund/oder Positionserfassung versehen sein.

## Patentansprüche

1. Transportvorrichtung (1) insbesondere zum Umsetzen von Werkstücken (2), insbesondere in einer Umformmaschine mit wenigstens einer Greifereinrichtung (12) zur Erfassung eines Werkstücks (2), die wenigstens eine beweglich gelagerte Klemmbacke (18) aufweist, und mit wenigsten einer Antriebseinrichtung (26), die der Greifereinrichtung (12) individuell zugeordnet ist, um das Erfassen und das Freigeben des Werkstücks (2) der zugeordneten Greifereinrichtung (12) individuell zu bewirken, wobei die Antriebseinrichtung(26) einen Stellmotor (27) und ein Getriebe (28) zur Übertragung der von dem Stellmotor (27) erbrachten Bewegung auf die Greifereinrichtung (12) aufweist, wobei die durch die Klemmbacken (18,19) auf das Werkstück (2) ausgeübte Klemmkraft durch den Stellmotor (27) definiert kontrollierbar ist, wobei die Klemmbacken (18, 19) jeweils um eine feste Drehachse (21,22) schwenkbar gelagert sind, **dadurch gekennzeichnet daß** ein Hebelarm jeder Klemmbacke über Zuglaschen (35,36) mit dem Abtrieb eines Spindelgetriebes (32) verbunden ist.

2. Transporteinrichtung (1) insbesondere zum Umsetzen von Werkstücken (2), insbesondere in einer Umformmaschine, mit wenigstens einer Greifereinrichtung (12) zur Erfassung eines Werkstücks (2), die wenigstens eine beweglich gelagerte Klemmbacke (18) aufweist, und mit wenigstens einer Antriebseinrichtung (26), die einen Stellmotor (27) und ein Getriebe (28) zur Übertragung der von dem Stellmotor (27) erbrachten Bewegung auf die Greifereinrichtung (12) aufweist, wobei die durch den Klemmbacken (18) auf das Werkstück (2) ausgeübte Klemmkraft durch den Stellmotor (27) definiert steuerbar ist, wobei die Klemmbacke (18,19) jeweils um eine feste Drehachse (21, 22) schwenkbar gelagert sind, **dadurch gekennzeichnet daß** ein Hebelarm jeder Klemmbacke über Zuglaschen (35, 36) mit dem Abtrieb eines Spindelgetriebes (32) verbunden ist.

## Claims

1. Transport device (1) in particular for transferring work pieces (2), in particular in a metal-forming machine with at least one gripping device (12) for take-up of a work piece (2), which has at least one movably disposed clamping jaw (18), and with at least one drive means (26), which is individually assigned to the gripping device (12) in order to individually effect the take-up and release of the work piece (2) of the assigned gripping device (12), wherein the drive means (26) has a servomotor (27) and a gear (28) for transmission of the movement generated by the servomotor (27) to the gripping device (12), wherein the clamping force exerted by the clamping jaws (18, 19) onto the work piece (2) is specifically controllable by the servomotor (27), wherein the clamping jaws (18, 19) are respectively disposed to swivel around a fixed rotational axis (21, 22), **characterised in that** a lever arm of each clamping jaw is connected to the output of a geared spindle drive (32) via pull straps (35, 36).

2. Transport device (1) in particular for transferring work pieces (2), in particular in a metal-forming machine with at least one gripping device (12) for take-up of a work piece (2), which has at least one movably disposed clamping jaw (18), and with at least one drive means (26), which has a servomotor (27) and a gear (28) for transmission of the movement generated by the servomotor (27) to the gripping device (12), wherein the clamping force exerted by the clamping jaws (18) onto the work piece (2) is specifically controllable by the servomotor (27), wherein the clamping jaws (18, 19) are respectively disposed to swivel around a fixed rotational axis (21, 22), **characterised in that** a lever arm of each clamping jaw is connected to the output of a geared spindle drive (32) via pull straps (35, 36).

## Revendications

1. Dispositif de transport (1), en particulier pour le transfert de pièces à travailler (2), en particulier dans une machine de formage, avec au moins un dispositif de préhension (12) pour saisir une pièce (2), qui présente au moins une mâchoire de serrage (18) mobile, et avec au moins un dispositif d'entraînement (26) qui est associé individuellement au dispositif de préhension (12) pour saisir et délivrer individuellement la pièce (2) dans le dispositif de préhension (12) associé, le dispositif d'entraînement (26) comprenant un servomoteur (27) ainsi qu'un réducteur (28) pour transmettre le mouvement produit par le servomoteur (27) au dispositif de préhension (12), la force de serrage exercée sur la pièce (2) par les mâchoires de serrage (18, 19) pouvant être contrôlée de manière définie par le servomoteur (27), les mâchoires de serrage (18, 19) étant chacune montées pivotantes autour d'un axe de rotation (21, 22) fixe, **caractérisé par le fait qu'**un bras de levier de chaque mâchoire de serrage est relié par des biellettes de traction (35, 36) à la sortie d'un mécanisme à vis sans fin (32).

2. Dispositif de transport (1), en particulier pour le transfert de pièces à travailler (2), en particulier dans une machine de formage, avec au moins un dispositif de préhension (12) pour saisir une pièce (2), qui présente au moins une mâchoire de serrage (18) mobile, et avec au moins un dispositif d'entraînement (26) qui comprend un servomoteur (27) et un réducteur (28) pour transmettre le mouvement produit par le servomoteur (27) au dispositif de préhension (12), la force de serrage exercée sur la pièce (2) par les mâchoires de serrage (18, 19) pouvant être contrôlée de manière définie par le servomoteur (27), les mâchoires de serrage (18, 19) étant autour d'un axe de rotation (21, 22) fixe, **caractérisé par le fait qu'**un bras de levier de chaque mâchoire de serrage est relié par des biellettes de traction (35, 36) à la sortie d'un mécanisme à vis sans fin (32).
